# EUROPÄISCHE PATENTSCHRIFT

(11) **EP 0 451 619 B1**
(45) Veröffentlichungstag und Bekanntmachung des Hinweises auf die Patenterteilung: **25.01.1995**
(21) Anmeldenummer: 91104843.7
(22) Anmeldetag: 27.03.1991
(51) Int. Cl.: E04C 2/40

(54) **Verfahren zum Herstellen einer polygonalen Verbundplatte für Fussböden, durch das Verfahren hergestellte Verbundplatte und aus derartigen Verbundplatten gebildeter Fussboden**
Method of manufacturing a composite polygonal panel for floors, panel made according to this method and a floor made from such panels
Procédé de fabrication d'un panneau composite polygonal pour sols, panneau fabriqué selon ce procédé et sol construit avec de tels panneaux

(30) Priorität: 09.04.1990 DE 4011393
(43) Veröffentlichungstag der Anmeldung: 16.10.1991
(73) Patentinhaber: Goldbach GmbH Holz-, Kunststoff-und Metallverarbeitung, D-63773 Goldbach (DE); Pallhorn, Sebald, D-63773 Goldbach (DE)
(72) Erfinder: Pallhorn, Sebald, Dipl.-Ing., D-63773 Goldbach (DE)
(74) Vertreter: Zapfe, Hans, Dipl.-Ing.

(56) Entgegenhaltungen:
- EP-A- 0 295 417
- DE-A- 3 410 197
- US-A- 2 756 463
- US-A- 3 654 053

## Beschreibung

Die Erfindung betrifft ein Verfahren zum Herstellen einer polygonalen Verbundplatte für auf Stützen angeordnete Doppel- oder Hohlböden nach dem Oberbegriff des Patentanspruchs 1.

Derartige Verbundplatten werden in großen Stückzahlen für Fußböden verwendet, unter denen sich ein Hohlraum befindet, in dem Leitungen aller Art verlegt sind. Die einzelnen Platten, die auch als "aufgeständerte Platten" bezeichnet werden, werden dabei in einem regelmäßigen Rastermaß verlegt, wobei die Platten dicht nebeneinander verlegt werden sollen und die Platten auch gegen eine Querverschiebung gesichert sein müssen.

Ein Hauptanwendungsgebiet derartiger Platten sind Fußböden von Büroräumen, insbesondere von solchen, in denen sich Datenverarbeitungseinrichtungen befinden. Die verschiedenen Büroeinrichtungen bedingen eine große Zahl von Leitungen, die unter den aufgeständerten Fußbodenplatten "versteckt" verlegt und unmittelbar unter der Anschlußstelle durch den Fußboden herausgeführt werden können. In den Hohlräumen können aber außerdem auch noch andere Versorgungsleitungen verlegt sein, desgleichen auch sogenannte Fußbodenheizungen.

Derartige Platten müssen einer ganzen Reihe von Anforderungen gerecht werden: Sie müssen unempfindlich gegen Schlag und Stoß, gegen punktförmige und rollende schwere Lasten sowie in hohem Maße auch beständig gegen hohe Temperaturen sein, wobei hier vornehmlich an einen Brandschutz gedacht ist. Die Platten müssen außerdem noch mit einem Bodenbelag beklebbar sein, sei es mit einer entsprechenden Kunststoffplatte, sei es mit Platten, die einen sogenannten Teppichboden bilden.

Durch die DE-AS 23 07 815 sind ein Verfahren der eingangs angegebenen Gattung sowie eine durch das Verfahren hergestellte Fußbodenplatte bekannt: In eine als Schalung bezeichnete profilierte Wanne, die sowohl aus Metall als auch aus Kunststoff oder aus einem Mineral- oder Faserwerkstoff bestehen kann, wird eine aushärtbare, ursprünglich breiige oder zähflüssige, vorzugsweise mineralische Masse eingefüllt und glatt gestrichen.

Soweit die Wanne oder Schale aus Metall besteht, hat sie den Nachteil einer unerwünschten guten Wärmeleitung und eines unterschiedlichen Ausdehnungskoeffizienten gegenüber der eingefüllten und erhärteten mineralischen Masse. Weiterhin macht es die komplizierte Form des Schalenbodens mit einer konkaven Wölbung und kreuzweise angeordneten Vertiefungen erforderlich, daß die Schale tiefgezogen wird. Dies erfordert teure Tiefziehwerkzeuge, desgleichen die Anfertigung und Vorratshaltung unterschiedlicher Tiefziehwerkzeuge für unterschiedliche Plattengrößen.

Soweit die Herstellung der Schale aus Kunststoff, Mineral- oder Faserwerkstoff erfolgt, macht dies gleichfalls ein Formwerkzeug, mindestens eine Gießform oder Preßform erforderlich, denn das gleichfalls angegebene Verkleben von Einzelteilen wäre bei der komplizierten Form ein außerordentlich arbeitsintensiver Vorgang, der bereits aus praktischen Erwägungen ausscheidet.

Auch das angesprochene "Aufbiegen der Ränder" ist nur unter bestimmten Voraussetzungen möglich, nämlich dann, wenn der Bodenbereich bereits durch einen Formungsvorgang profiliert worden ist und die Schale entweder aus einem biegsamen Metall besteht oder sich noch in einem plastisch verformbaren Zustand befindet, was bei Kunststoffen durch die Wahl entsprechender Verarbeitungstemperaturen möglich ist, bei mineralischen Stoffen aber nur solange, wie sich das Material der Schale noch in einem formbaren Zustand befindet.

Durch die US-A-2 756 463 ist eine Leichtbauplatte bekannt, die zumindest weitgehend feuerbeständig sein soll, dabei aber ein kleinstmögliches Gewicht haben soll. Dies geschieht durch eine Füllung mit mineralischen Fasern, die Luft einschließen, wodurch im Falle eines Brandes ein steiler Temperaturgradient erzeugt würde. Durch die fehlende Wärmekapazität würde sich die dem Feuer zugekehrte Wand noch stärker aufheizen, die aus Sperrholz besteht und daher rasch verkohlen würde. Hieran ändert auch der mögliche Einbau einer Metallschicht nur wenig. Die Füllung mit mineralischen Fasern trägt auch nichts zur Festigkeitssteigerung bei, wie sie für eine freitragende Verwendung bei Doppel- oder Hohlböden erforderlich ist, die gewissermaßen eine Brückenfunktion haben. Eine solche Verwendung ist aber nicht offenbart.

Durch die US-A- 3 654 053 ist eine durch Faltung gebildete Platte bekannt, die möglichst dünn bzw. flach ausgebildet sein und bevorzugt als dekorative Wandverkleidungsfläche verwendet werden soll. Als ein möglicher Werkstoff hierfür ist wiederum Sperrholz angegeben. Sofern die Platte einen Hohlraum enthält, soll dieser zum Zwecke von Lufteinschlüssen teilweise durch ein Abstandsgitter oder Abstandsleisten in einzelne Teilkammern unterteilt sein.

Durch die EP 0 295 417 A2 ist eine weitere Doppelbodenplatte gemäß dem Gattungsbegriff bekannt, die aus einer äußeren Bewehrung aus zugfestem Material und einer Füllung aus druckfestem Material besteht. Bevorzugt soll eine aus Stahlblech bestehende Wanne mit einer Füllung aus Beton oder Anhydrit versehen werden. Die Wanne soll im Randbereich mit besonderen Versteifungselementen, beispielsweise mit einwärts gefalzten Wandteilen oder angeschweißten Profilschienen versehen werden, um die geforderte Festigkeit zu erzielen, oder es soll die Randfestigkeit der Füllmasse erhöht werden. Die Herstellung einer flächigen, festen Verbindung zwischen Wanne und Füllmasse ist nicht offenbart. Die in den Seitenwänden vorgesehenen Punzen können eine flächige Verbindung nicht gewährleisten. Die Herstellung ist außerdem sehr kostenintensiv.

Der Erfindung liegt daher die Aufgabe zugrunde, ein Verfahren der eingangs beschriebenen Gattung anzugeben, das in der Massenproduktion angewendet werden kann, von einfach herzustellenden Vorprodukten ausgeht und auch für den Fall der Herstellung solcher Platten in unterschiedlichen Abmessungen nicht die Vorratshaltung unterschiedlicher Formwerkzeuge für die Schale bzw. Wanne erforderlich macht. Außerdem soll die Verbundplatte in beträchtlichem Maße hitzebeständig sein.

Die Lösung der gestellten Aufgabe erfolgt bei dem eingangs beschriebenen Verfahren erfindungsgemäß durch die Merkmale im Kennzeichen des Patentanspruchs 1.

Bei der ebenen Platte nach Merkmal a) handelt es sich um ein Vorprodukt, das außer der Dicke und einer mindestens zweischichtigen Ausbildung keinerlei Dimensionierungsvorschriften unterliegt. Die zugfeste biegesteife Komponente kann dabei aus einer der zahlreichen bekannten aushärtbaren mineralischen Massen bestehen, wie beispielsweise aus Gips, Beton, Anhydrit und dergleichen mehr. Die Zugfestigkeit kann bei derartigen mineralischen Stoffen durch fasrige oder textile Füllstoffe erzielt werden, beispielsweise durch Glas- oder andere Mineralfasern, Metallfasern etc. Bei Zugeständnissen an die Hitzebeständigkeit können auch organische Fasern oder Gewebeeinlagen verwendet werden. Auch Laminate aus Faservliesen und Gewebebahnen mit mineralischen Bindemitteln und Spanplatten mit organischen und anorganischen Bindemitteln wie Zement- und Gipsbindung kommen als Einsatzmaterial in Frage. Die Dicke sollte dabei mindestens 4 mm betragen.

Als flexible, faltbare Komponente kommen vorzugsweise dünne, weiche Metall-Folien in Frage, beispielsweise Aluminiumfolien, die nicht nur eine hohe Korrosionsbeständigkeit aufweisen, sondern auch ohne Bruchgefahr scharfkantig faltbar sind. So ist es beispielsweise möglich, die plattenförmige mineralische Komponente mit einer selbstklebenden Bahn aus einer Aluminiumfolie zu vereinigen. Die faltbare Komponente kann aber auch aus einer Kunststoff-Folie mit und ohne Glasvliesarmierung sowie aus beschichtetem Glas- und Textilgewebe bestehen.

Sowohl die Herstellung des Zuschnitts nach Merkmal b) als auch die Einkerbung dieses Zuschnitts nach Merkmal c) ist auf computergesteuerten Säge- und Fräsmaschinen möglich, wobei die räumliche Lage der Einkerbungen bzw. Faltlinien und damit der Bearbeitungsweg des hierfür vorgesehenen Werkzeugs programmiert werden kann.

Es ist auf diese Weise möglich, ohne die Vorratshaltung besonderer Werkzeuge eine praktisch unbegrenzte Zahl von Zuschnittgrößen und damit auch von Verbundplatten herzustellen. Die Zuschnitte können extrem raumsparend gestapelt werden, bis sie zur Weiterverarbeitung abgerufen werden.

Die Angabe, daß der Öffnungswinkel der V-förmigen Einkerbungen "etwa 90 Grad" beträgt, soll zum Ausdruck bringen, daß beispielsweise die Seitenwände der Wanne nicht unter einem Winkel von 90 Grad zum Bodenbereich verlaufen müssen. Bei derartigen Verbundplatten ist es nämlich üblich, die Außenflächen der Seitenwände unter einem Winkel zwischen etwa 2 und 5 Grad zur Normalenrichtung auf die von planparallelen Flächen begrenzte Verbundplatte anzuordnen. Es versteht sich, daß der Winkel der Einkerbungen dieser Besonderheit Rechnung trägt.

Auch das Auffalten der einzelnen Wandelemente nach Merkmal d) ist eine außerordentlich einfach durchzuführende Maßnahme, weil nämlich die faltbare, flexible Außenschicht hierbei gewissermaßen die Scharniere für den Auffaltvorgang bildet. Es ist insbesondere nicht erforderlich, die einzelnen Wandelemente, die über die faltbare Außenschicht mit dem Bodenbereich verbunden sind, in einer bestimmten Raumlage festzuhalten, bis ein etwa eingesetzter Kleber oder dergleichen abgebunden hat.

Die erfindungsgemäß hergestellte Verbundplatte ist zumindest schwer entflammbar und hat eine vorteilhafte schlechte Wärmeleitfähigkeit. Insbesondere erfolgt nicht die bei Verwendung von Metallwannen zu beobachtende Wärmeleitung von der Plattenunterseite zur Plattenoberseite, auf der sich unter Umständen ein weniger hitzebeständiger Werkstoff befindet.

Die "biegesteife, nichtmetallische Komponente" für die Herstellung der Wanne braucht dabei keineswegs eine rein mineralische Komponente zu sein. Es wurde bereits weiter oben ausgeführt, daß auch organische Füllstoffe und Bindemittel verwendet werden können. In Frage kommen aber vorzugsweise Gipsfaserplatten, zementgebundene oder gipsgebundene Spanplatten oder ähnliches Material.

Bei Verwendung einer Metallfolie für die faltbare und flexible Außenschicht entsteht der weitere Vorteil, daß auf diese Weise elektrostatische Aufladungen von der Oberseite der Platte her zur Unterseite der Platte abgeleitet werden können.

Bezüglich des Füllmaterials für das Ausfüllen des Hohlraums der Wanne besteht auch hier die Möglichkeit, verstärkende Einlagen einzubetten, beispielsweise Stäbe, Gitter, Streckmetall, wabenförmige Strukturen, Faservliese, Gewebe oder dergleichen. Dadurch kann die Tragfähigkeit derartiger Platten gezielt beeinflußt werden.

Es ist dabei besonders vorteilhaft, so zu verfahren, daß man
a) die Platte auf jeder Seite ihres Umfangs mit zwei auffaltbaren Wandelementen versieht, von denen die zwischen dem Bodenbereich und den äußersten Wandelementen liegenden inneren Wandelemente an ihren Langseiten jeweils von parallelen Einkerbungen begrenzt sind, die für alle inneren Wandelemente gleichen Abstand voneinander haben, und daß man
b) die inneren und die äußeren Wandelemente, bezogen auf den vertikalen Querschnitt der fertigen Wanne, auf jeder Seite des Umfangs zweimal um etwa 90 Grad auffaltet, so daß der Bodenbereich und die äußeren Wandelemente parallel zueinander verlaufen, wobei die nach innen gerichteten Endkanten der äußeren Wandelemente eine polygonale Öffnung begrenzen.

Ein solches Verfahren ist Gegenstand des weiter unten noch näher erläuterten Ausführungsbeispiels.

Es ist dabei weiterhin von Vorteil, wenn man die biegesteife nichtmetallische Komponente der Platte vor ihrer Vereinigung mit der flexiblen Komponente mit Durchbrechungen versieht, die durch die Vereinigung mit der flexiblen Komponente wieder auf der Außenseite verschlossen werden. Auf diese Weise entsteht eine gegenüber Scherkräften äußerst beständige Verzahnung oder Verkrallung zwischen der Wanne und dem in diese eingefüllten Gußwerkstoff. Die Gußmasse dringt hierbei in die besagten Durchbrechungen ein, wobei durch eine gegebenenfalls angebrachte Perforation für eine Entlüftung der Hohlräume Sorge getragen werden kann. Durch das nachträgliche Wiederverschließen der Durchbrechungen mit der flexiblen Komponente, z.B. mit der Aluminiumfolie, wird verhindert, daß die Gußmasse durch die besagten Durchbrechungen austritt und gegebenenfalls wieder glattgestrichen werden muß.

Die erfindungsgemäße Herstellung der Verbundplatte kann in einem Fabrikationsbetrieb durchgeführt werden, worauf die fertigen Verbundplatten alsdann auf eine Baustelle transportiert und dort verlegt werden.

Es ist aber mit besonderem Vorteil möglich, die Vorform der Wanne in flach gelegtem aber faltbarem Zustand auf die Baustelle zu transportieren, dort die Wanne durch Auffalten zu bilden und eine Vielzahl noch ungefüllter Wannen im Rastermaß auf einem Boden auszulegen, vorzugsweise unter Zwischenschaltung höhenverstellbarer Stützelemente, gegebenenfalls die Wannen in eine gleichmäßige Höhenlage zu bringen und anschließend die Hohlräume aller Wannen in situ mit der Gußmasse auszufüllen und die Gußmasse aushärten zu lassen.

In einem solchen Falle können die Verbundplatten nachträglich auch einzeln wieder aufgenommen werden. Es ist dabei besonders zweckmäßig, die Wannen vor der Verlegung mit den erforderlichen Stützelementen zu versehen, die vorzugsweise höhenverstellbar sind. In dem zuletzt genannten Fall erfolgt die Höheneinstellung zweckmäßig durch den Wannenhohlraum hindurch.

Es versteht sich, daß bei einem Ausfüllen der Wannen auf der Baustelle bzw. bei der Verlegung dieser Wannen über einem Hohlraum die Unterseite und die Seitenwände der Wannen nicht mit Durchbrechungen versehen sind, um ein Ausfließen der Gußmasse zu verhindern. Statt dessen werden die äußeren Wandelemente zweckmäßig mit ganz besonders großen Durchbrechungen versehen, um eine möglichst restlose Füllung der Wannen zu erreichen.

Man kann aus entweder vorgefertigten oder in situ hergestellten Verbundplatten auch einen durchgehenden Fußboden erzeugen, dann nämlich, wenn man auf die mit der Gußmasse gefüllten Verbundplatten noch einen über alle Verbundplatten durchgehenden Estrich aufbringt.

Die Füllung der Wannen "in situ" bringt den zusätzlichen Vorteil mit sich, daß die Vorprodukte der Wannen ein verhältnismäßig geringes Gewicht haben, so daß sie leichter zu transportieren und zu verlegen sind.

Die Erfindung betrifft auch eine polygonale Verbundplatte für auf Stützen angeordnete Doppel- oder Hohlböden nach dem Oberbegriff des Patentanspruchs 7.

Zur Lösung im wesentlichen der gleichen Aufgabe ist eine solche polygonale Verbundplatte erfindungsgemäß gekennzeichnet durch die Merkmale im Kennzeichen des Patentanspruchs 7.

Weitere vorteilhafte Ausgestaltungen des Erfindungsgegenstandes ergeben sich aus den übrigen Unteransprüchen.

Ein Ausführungsbeispiel des Erfindungsgegenstandes wird nachfolgend anhand der Figuren 1 bis 5 näher erläutert.

Es zeigen:
- Figur 1: eine perspektivische Ansicht einer etwa in der Mitte durchgeschnittenen fertigen Verbundplatte nach der Erfindung,
- Figur 2: eine Innenansicht des bereits mit sämtlichen V-förmigen Einkerbungen versehenen Zuschnitts vor dem Auffalten,
- Figur 3: einen Teilschnitt durch den Gegenstand von Figur 2 entlang der Linie III-III in vergrößertem Maßstab,
- Figur 4: eine perspektivische Ansicht analog Figur 1, jedoch mit einem eingebetteten Gitterrahmen, und
- Figur 5: den Gitterrahmen nach Figur 4 vor dem Einbetten.

In Figur 1 ist eine Verbundplatte 1 dargestellt, die einen quadratischen Grundriß besitzt. Dieser Grundriß ist jedoch nicht die einzig mögliche Form; vielmehr können die Platten auch rechteckig, sechs- oder achteckig ausgebildet sein. Die Platte besteht aus einer im Zugspannungsbereich angeordneten Wanne 2 aus einem zugfesten Werkstoff, die einen Bodenbereich 3, innere Wandelemente 4 und äußere Wandelemente 5 besitzt. Die Angabe "innere" und "äußere Wandelemente" bezieht sich auf deren relative Lage innerhalb des in Figur 2 dargestellten Zuschnitts. Genauer gesagt, befindet sich im wesentlichen der Bodenbereich 3 im sogenannten Zugspannungsbereich der Verbundplatte.

Bodenbereich 3 und Wandelemente 4 bzw. 5 sind durch geradlinig verlaufende, V-förmige Einkerbungen 6 und 7 voneinander abgegrenzt, wobei die auf derselben Seite des Bodenbereichs liegenden Einkerbungen 6 und 7 parallel zueinander verlaufen und jeweils ein inneres Wandelement 4 zwischen sich einschließen. Der Zuschnitt 8 nach Figur 2 wurde aus einem plattenförmigen Vormaterial hergestellt, das aus einer zugfesten biegesteifen, nichtmetallischen Komponente 9 und einer faltbaren, flexiblen Komponente 10 besteht. In diesem Fall besteht die Komponente 9 aus Gipskarton mit Glasfasereinlagen.

Gemäß Figur 3 beträgt der Öffnungswinkel der Einkerbungen 6 und 7 etwa 90 Grad, wobei Abweichungen durch die spätere Schrägstellung der inneren Wandelemente 4 bedingt sind. Die Scheitellinien 6a bzw. 7a der Einkerbungen 6 und 7 liegen in unmittelbarer Nähe der Oberfläche der ununterbrochenen flexiblen Komponente 10, so daß die Scheitellinien 6a und 7a beim Auffalten zu der in Figur 1 gezeigten Wanne 2 deren Faltlinien bilden. Im Endzustand bilden die Faltlinien die unteren und oberen Kanten 11 bzw. 12 der Verbundplatte 1.

Wie aus den Figuren 1, 2 und 3 hervorgeht, besitzt die Wanne 2 auf jeder Seite des Umfangs ihres Bodenbereichs 3 jeweils zwei auffaltbare Wandelemente 4 und 5, wobei die Einkerbungen 6 und 7 in der Weise vorgenommen wurden, daß bei der Bildung der Wanne zwei Faltvorgänge vorgenommen werden können. Zunächst werden die inneren Wandelemente 4 um etwas weniger als 90 Grad hochgefaltet, und nachfolgend werden durch einen zweiten Faltvorgang die äußeren Wandelemente 5 soweit herumgefaltet, bis sie parallel zum Bodenbereich 3 verlaufen. Dieser Zustand ist in Figur 1 dargestellt.

Im Endzustand bilden die nach innen gerichteten Endkanten 13 der äußeren Wandelemente eine polygonale Öffnung, die zum Einbringen einer aushärtbaren Gußmasse 14 dient.

Es ist umgekehrt und mit besonderem Vorteil auch möglich, die Wanne mit der polygonalen Öffnung auf eine ebene, glatte Unterlage zu legen und die Gußmasse durch eine mittige Öffnung im Bodenbereich einzufüllen. Besonders gut eignet sich hierfür dünnflüssiger Fließestrich auf Anhydrit-Basis. Der Durchmesser der Öffnung beträgt vorzugsweise etwa 10 bis 15 cm.

Die mineralische Komponente des plattenförmigen Vormaterials ist dabei mindestens im Bodenbereich 3 mit Durchbrechungen 15 versehen, die beim Ausgießen durch die Gußmasse 14 gleichfalls ausgefüllt werden, so daß die Gußmasse 14 eine innige Verbindung mit der Wanne 2 eingeht. Vorzugsweise sind dabei auch mindestens die äußeren Wandelemente 5 mit Durchbrechungen 16 versehen, die im Endzustand nach Figur 1 jedoch nicht sichtbar sind, weil sie in dieser Stellung durch die flexible Komponente 10 verdeckt sind (gestrichelte Darstellung).

Damit die Verbundplatte 1 auf ihrem gesamten Umfang die gleiche Höhe aufweist, haben die jeweils paarweise vorgesehenen Einkerbungen 6 und 7 bzw. deren Scheitellinien 6a und 7a jeweils den gleichen Abstand voneinander. Damit sich die Ecken der äußeren Wandelemente 5 nicht gegenseitig behindern, sind sie an ihren Ecken entsprechend abgeschrägt, so daß sie an Gehrungsfugen 17 aneinanderstoßen.

Um die Wanne 2 für den Füllvorgang räumlich fixieren zu können, ist es entweder möglich die aufgefaltete Wanne durch eine einstellbare Haltevorrichtung (nicht dargestellt) festzulegen, oder aber, die miteinander in Berührung kommenden Flächen der Einkerbungen 6 und 7 sowie die Gehrungsfugen 17 mit einem Kleber zu bestreichen, der kurzfristig abbindet.

Figur 1 ist noch zu entnehmen, daß zwischen dem Bodenbereich 3 und den hierzu parallel verlaufenden äußeren Wandelementen 5 ein umlaufender Spalt 18 gebildet wird, der gleichfalls durch den Gußwerkstoff ausgefüllt ist.

Eine derart hergestellte Verbundplatte hat eine hohe Festigkeit gegenüber einem von oben aufgebrachten Schlag oder Stoß sowie gegenüber rollenden Bewegungen schwerer Gegenstände. Die Verbundplatte besitzt eine sehr geringe Wärmeleitfähigkeit, so daß sich im Brandfalle auf einer Seite der Verbundplatte auftretende hohe Temperaturen nicht kurzfristig auf die gegenüberliegende Seite der Verbundplatte übertragen können. Sofern die flexible Komponente aus einer Metallfolie oder einem dünnen Blech besteht, kann auf einfache Weise durch entsprechend ausgebildete Stützen eine Ableitung elektrostatischer Aufladungen erfolgen.

Üblicherweise werden derartige Verbundplatten im Bereich ihrer Ecken auf Stützen aufgelegt, die vorzugsweise in der Höhe verstellbar sind. Mit Ausnahme von Raumecken sowie in der Nähe von Wänden stoßen alsdann im Bereich einer Stütze jeweils vier Ecken aneinander, wenn es sich um quadratische oder rechteckige Verbundplatten handelt. Jede Ecke deckt alsdann einen Quadranten der Stütze ab. Es ist allerdings auch möglich, im Bereich einer jeden Ecke der Verbundplatte eine einzelne Stütze vorzusehen. Daraus ergibt sich, daß die Verbundplatte bei Belastung auf Biegung beansprucht wird, wobei die Zugkräfte im wesentlichen durch den Bodenbereich 3 der Wanne 2 aufgefangen werden.

Es ist weiterhin möglich, die erfindungsgemäße Verbundplatte noch nachträglich zu bearbeiten, beispielsweise auf kleinere Maße zuzuschneiden oder mit Ausschnitten zu versehen, um beispielsweise Leitungsdurchführungen, Steckverbindungen und/oder Luftanschlüsse zur Belüftung des Hohlraums anbringen zu können. Bearbeitungswerkzeuge, mit denen die Einkerbungen 6 und 7 erzeugt bzw. die vorstehend genannten Bearbeitungen vorgenommen werden können, sind Stand der Technik.

Durch die Verwendung eines Laminats für den Zuschnitt wird auch im Hinblick auf die fertige Verbundplatte eine hohe Stoßfestigkeit im Bereich der Kanten 11 und 12 erzeugt. Dieser Vorteil ist - gegenüber rein mineralischen Platten - nicht zu unterschätzen, da die betreffenden Platten beim Transport, bei der Verlegung und gegebenenfalls auch beim Gebrauch einer harten Belastung ausgesetzt sind.

Bei dem dargestellten Ausführungsbeispiel liegen die ursprünglich äußeren Wandelemente 5 mit ihrer Oberseite in der oberen Oberfläche der fertigen Verbundplatte und damit im Druckspannungsbereich. Auch dies ist von Vorteil, weil dadurch eine hohe Druckfestigkeit erzeugt wird. Schließlich eignet sich auch der in der oberen Oberfläche liegende Teil der flexiblen Komponente besonders gut zum haftfesten Verkleben mit einem Oberflächenbelag, so daß die Gefahr eines Ablösens dieses Oberflächenbelages erheblich vermindert wird.

Figur 4 zeigt eine Variante des Gegenstandes nach Figur 1: Bei diesem Ausführungsbeispiel ist in die Gußmasse 14 ein Gitterrahmen 19 eingebettet, dessen Einzelheiten anhand von Figur 5 näher erläutert werden:
Der Gitterrahmen 19 besteht aus zwei rechteckigen oder quadratischen kongruenten Rahmenteilen 20 und 21, deren einzelne Profilteile im Querschnitt L-förmig ausgebildet sind. Dabei liegen jeweils die einen Schenkel eines jeden Rahmenteils in einer Ebene, und die jeweils anderen Schenkel verlaufen senkrecht hierzu. Zwischen den jeweils in einer Ebene liegenden Schenkeln 20a und 21a beider Rahmenteile ist ein umlaufender Spalt 23 vorhanden, in dem ein Maschengitter 22 aus Stahldraht festgelegt ist, beispielsweise durch Punktschweißen.

Die beiden jeweils anderen Schenkel 20b und 21b sind voneinander weg gerichtet, und ihre Außenseiten liegen in vier gemeinsamen Ebenen, die senkrecht zu der Ebene verlaufen, in der das Maschengitter 22 liegt. Die in Gebrauchslage nach oben weisenden Schenkel 20b haben eine größere Schenkellänge als die darunterliegenden Schenkel 21b. Dadurch wird erreicht, daß das Maschengitter in Gebrauchslage einen größeren Abstand von der Oberseite der Gußmasse 14 hat als von deren Unterseite, die mit dem Bodenbereich 13 der Wanne 2 eine gemeinsame Grenzfläche hat. Es ist wichtig, daß das Maschengitter 22 im Zugspannungsbereich der Verbundplatte liegt. Hierdurch sowie insbesondere durch die Rahmenteile 20 und 21 wird die Festigkeit der Verbundplatte ganz wesentlich erhöht.

Das Maschengitter 22 kann, wie in Figur 5 dargestellt, aus einem Stahldraht-Gewebe bestehen. An seine Stelle können jedoch Lochbleche, Streckmetall oder einfach sich kreuzende Gitterstäbe treten. Wichtig ist dabei lediglich, daß diejenigen Volumina der Gußmasse 14, die oberhalb und unterhalb des Maschengitters liegen, durch die Maschen hindurch untrennbar miteinander verbunden sind. Außerdem ist es natürlich erforderlich, daß bei der Herstellung die Gußmasse möglichst ungehindert durch die Maschen hindurchtreten kann, und zwar unabhängig davon, ob nun die Gußmasse durch die polygonale Öffnung der Oberseite der Wanne eingefüllt wird oder durch eine Öffnung im Bodenbereich 3 der Wanne 2. Es kann gegebenenfalls zweckmäßig sein, den Gitterrahmen 19 vor dem Eingießen der Gußmasse gegenüber der Wanne 2 festzulegen.

Figur 4 ist noch zu entnehmen, daß das spezielle Herstellverfahren der Wanne durch Faltung zu dem zusätzlichen Vorteil führt, daß ein Gitterrahmen verhältnismäßig großer horizontaler Abmessungen in einer Wanne untergebracht werden kann, die eine relativ kleine Einfüllöffnung für die Gußmasse hat. Dennoch ist es möglich - gegebenenfalls durch besondere Abstandshalter -, die Armierung so in die Gußmasse einzubetten, daß sie allseitig vom Gußwerkstoff umgeben ist.

## Patentansprüche

1. Verfahren zum Herstellen einer polygonalen Verbundplatte (1) für auf Stützen angeordnete Doppel- oder Hohlböden durch Ausfüllen einer aus einem zugfesten, im Zugspannungsbereich der Platte (1) angeordneten Wanne (2) mit einer aushärtbaren mineralischen Gußmasse (14), **dadurch gekennzeichnet**, daß man
a) zur Herstellung der Wanne (2) eine ebene Platte mit einer zugfesten biegesteifen Komponente (9) aus einer aushärtbaren mineralischen Masse, gegebenenfalls mit fasrigen oder textilen Füllstoffen aus der Gruppe Glasfasern, Mineralfasern, Metallfasern, organischen Fasern oder Gewebeeinlagen, oder aus einem Laminat aus Faservliesen oder Gewebebahnen mit mineralischen Bindemitteln, oder aus Spanplatten mit anorganischen Bindemitteln und mit einer eine faltbare Außenschicht bildenden flexiblen Komponente (10) verwendet,
b) aus dieser Platte einen Zuschnitt (8) nach Maßgabe der Abwicklung der Wanne (2) herstellt,
c) diesen Zuschnitt (8) innerhalb der biegesteifen Komponente (9) an den Stellen der vorgesehenen Kanten (11, 12) der Platte mit jeweils geradlinigen V-förmigen Einkerbungen (6, 7) mit einem Öffnungswinkel von etwa 90 Grad versieht, die einen Bodenbereich (3) und mehrere Wandelemente (4, 5)voneinander abgrenzen, von der der faltbaren Außenschicht abgekehrten Seite ausgehen und deren Scheitellinien (6a, 7a) in unmittelbarer Nähe der ununterbrochenen faltbaren Außenschicht liegt,
d) die durch die Einkerbungen (6, 7) begrenzten Wandelemente (4, 5) um die Scheitellinien (6a, 7a) herum zu einer Wanne (2) mit einer Einguß-Öffnung für die mineralische Gußmasse (14) auffaltet und die Wanne in aufgefaltetem Zustand festlegt und
e) die Wanne (2) mit der mineralischen Gußmasse (14) ausfüllt und die Gußmasse (14) unter Verbindung mit der Wanne (2) aushärten läßt.

2. Verfahren nach Anspruch 1, **dadurch gekennzeichnet**, daß man
a) die Platte auf jeder Seite ihres Umfangs mit zwei auffaltbaren Wandelementen (4, 5)versieht, von denen die zwischen dem Bodenbereich (3) und den äußersten Wandelementen (5) liegenden inneren Wandelemente (4) an ihren Langseiten jeweils von parallelen Einkerbungen (6, 7) begrenzt sind, die für alle inneren Wandelemente (4) gleichen Abstand voneinander haben, und daß man
b) die inneren und die äußeren Wandelemente (4, 5), bezogen auf den vertikalen Querschnitt der fertigen Wanne (2), auf jeder Seite des Umfangs zweimal um etwa 90 Grad auffaltet, so daß der Bodenbereich (3) und die äußeren Wandelemente (5) parallel zueinander verlaufen, wobei die nach innen gerichteten Endkanten der äußeren Wandelemente eine polygonale Öffnung begrenzen.

3. Verfahren nach Anspruch 1, **dadurch gekennzeichnet**, daß man die biegesteife, nichtmetallische Komponente (9) der Platte vor ihrer Vereinigung mit der flexiblen Komponente mit Durchbrechungen (15, 16) versieht, die durch die Vereinigung mit der flexiblen Komponente (10) wieder verschlossen werden.

4. Verfahren nach Anspruch 1, **dadurch gekennzeichnet**, daß man die Wände der Einkerbungen (6, 7) vor dem Auffalten der Wandelemente (4, 5) mit einem Kleber bestreicht.

5. Verfahren zum Herstellen eines Fußbodens unter Verwendung von eine Vielzahl von Verbundplatten, die nach dem Verfahren gemäß Anspruch 1 hergestellt werden, **dadurch gekennzeichnet**, daß man eine Vielzahl noch ungefüllter Wannen (2) im Rastermaß auf einem Boden auslegt, vorzugsweise unter Zwischenschaltung höhenverstellbarer Stützelemente, gegebenenfalls die Wannen (2) in eine gleichmäßige Höhenlage bringt und anschließend die Hohlräume aller Wannen (2) in situ mit der Gußmasse (14) ausfüllt und die Gußmasse (14) aushärten läßt.

6. Verfahren nach Anspruch 5, **dadurch gekennzeichnet**, daß man auf die mit der Gußmasse (14) gefüllten Verbundplatten (1) noch einen über alle Verbundplatten durchgehenden Estrich aufbringt.

7. Polygonale Verbundplatte (1) für auf Stützen angeordnete Doppel- oder Hohlböden, bestehend aus einer im Zugspannungsbereich der Platte angeordneten zugfesten Wanne (2) mit einer Füllung (14) aus einem ausgehärteten mineralischen Gußwerkstoff, wobei die Wanne aus einem Bodenbereich (3) und aus eine Zarge bildenden Wandelementen (4, 5) besteht, wobei
a) die Wandelemente (5, 6) um in einer gefalteten Komponente (10) der Wanne liegende lineare Biegekanten (11, 12) mindestens einmal um etwa 90 Grad (± 10 Grad) zur Zarge aufgestellt sind, und
b) die Wandelemente (4, 5) mit dem mineralischen Gußwerkstoff (14) verbunden sind,
**dadurch gekennzeichnet**, daß
c) die Wanne (2) aus einem Verbundwerkstoff besteht, der durch ein Laminat aus mindestens einer zugfesten, biegesteifen Komponente (9) aus einer aushärtbaren mineralischen Masse, gegebenenfalls mit fasrigen oder textilen Füllstoffen aus der Gruppe Glasfasern, Mineralfasern, Metallfasern, organischen Fasern oder Gewebeeinlagen, oder aus einem Laminat aus Faservliesen oder Gewebebahnen mit mineralischen Bindemitteln, oder aus Spanplatten mit anorganischen Bindemitteln und mindestens einer außenliegenden gefalteten Komponente (10) gebildet ist.

8. Verbundplatte nach Anspruch 7, **dadurch gekennzeichnet**, daß bei einer zweifachen Faltung der ersten und zweiten Wandelemente (4 bzw. 5) die Biegekanten (11, 12) zweier unmittelbar zusammenhängender erster und zweiter Wandelemente (4, 5) parallel zueinander verlaufen und daß der Bodenbereich (3) und die jeweils zweiten Wandelemente (5) parallel zueinander liegen und zwischen sich einen mit ausgehärtetem Gußwerkstoff (14) gefüllten Spalt (18) einschließen.

9. Verbundplatte nach Anspruch 7, **dadurch gekennzeichnet**, daß die biegesteife, nichtmetallische Komponente (9) der Wanne (2) mit Durchbrechungen (15, 16) versehen ist, die außen durch die gefaltete Komponente (10) überdeckt und die mit dem erhärteten Gußwerkstoff (14) ausgefüllt sind.

10. Verbundplatte nach Anspruch 7, **dadurch gekennzeichnet**, daß die gefaltete Komponente (10) aus einer Metallfolie besteht.

11. Verbundplatte nach Anspruch 7, **dadurch gekennzeichnet**, daß in den Gußwerkstoff (14) eine Armierung, bestehend aus metallischen Rahmenteilen (20, 21) und einen in der Rahmenöffnung liegenden Maschengitter (22) eingebettet ist, wobei auch die Armierung allseitig vom Gußwerkstoff (14) umgeben ist.

## Claims

1. A method of manufacturing a polygonal composite panel (1) for double or cavity floors arranged on supports, by filling a trough (2), which is tension-proof and arranged in the area of tensile stress of the panel (1), with a hardening mineral pouring substance (14), **characterized in that**
a) for the manufacture of the trough (2) is used a level panel with a tension-proof bending-resistant component (9) of a hardening mineral substance, if appropriate with fibrous or textile filler materials of the groups fibre glass, mineral fibres, metal fibres, organic fibres or fabric inserts, or of a laminate of fibre fleece or fabric lengths with mineral binding agents, or of chipboards with inorganic binding agents and with a flexible component (10) which forms a foldable external layer;
b) from this panel is made a pattern (8) according to the unfolded layout of the trough;
c) this pattern (8) is provided within the bending-resistant component (9) and at points of provided edges (11, 12) of the panel with respective straight V-shaped grooves (6, 7) having an opening angle of approximately 90 degrees, which define a base area (3) and a plurality of wall elements (4, 5) relative to each other, extending from the side facing away from the foldable external layer and the vertex lines (6a, 7a) of which are positioned in the immediate vicinity of the continuous foldable external layer;
d) the wall elements (4, 5) which are defined by the grooves (6, 7) are unfolded around the vertex lines (6a, 7a) to form a trough (2) with a filler opening for the mineral pouring substance (14), and the trough is fixed in its unfolded state; and
e) the trough (2) is filled with the mineral pouring substance (14), and the pouring substance (14) is allowed to harden whilst being joined with the trough (2).

2. A method according to claim 1, **characterized in that**
a) the panel is provided on each side of its periphery with two wall elements (4, 5), which can be unfolded and of which the inner wall elements (4) located between the base area (3) and the outermost wall elements (5) are at their longitudinal sides defined by respective parallel grooves (6, 7) which are at the same distance from each other for all inner wall elements (4); and that
b) the inner and the outer wall elements (4, 5) are, relative to the vertical cross-section of the finished trough (2), are unfolded twice by approximately 90 degrees on each side of the periphery, so that the base area (3) and the external wall elements (5) extend parallel to each other, and that the inwardly oriented end edges of the external wall elements define a polygonal opening.

3. A method according to claim 1, **characterized in that** the bending-resistant non-metallic component (9) of the panel is, prior to being joined with the flexible component, provided with passages (15, 16) which are resealed by being joined with the flexible component (10).

4. A method according to claim 1, **characterized in that** a glue is applied to the walls of the grooves (6, 7) before the wall elements (4, 5) are unfolded.

5. A method of manufacturing a floor, using a plurality of composite panels manufactured according to the method of claim 1, **characterized in that** a plurality of empty troughs (2) is placed gridlike on the ground, preferably with height-adjustable support elements thereinbetween, if appropriate placing the troughs (2) at a regular height, and thereafter the cavities of all troughs (2) are filled *in situ* with the pouring substance (14), and the pouring substance(14) is left to harden.

6. A method according to claim 5, **characterized in that** a plaster which covers all composite panels is applied to the composite panels (1) which are filled with the pouring substance.

7. Polygonal composite panel (1) for double or cavity floors arranged on supports, comprising a tension-proof trough (2), arranged in the tensional area of the panel and with a filling (14) of hardened mineral pouring material, and that the trough is composed of a base area (3) and of wall elements (4, 5) forming a sash, and that
a) the wall elements (5, 6) are set up, around linear bending edges (11, 12) located in a folded component (10) of the trough, at least once at approximately 90 degrees (±10 degrees) to the sash; and
b) the wall elements (4, 5) are joined with the mineral pouring material (14),
**characterized in that**
c) the trough (2) is made of a composite material which is composed of a laminate of at least one tension-proof and bending-resistant component (9) of a hardening mineral substance, if appropriate with fibrous or textile filler materials of the group glass fibres, mineral fibres, metal fibres, organic fibres or fabric inserts, or of a laminate of fibre fleece or fabric lengths with mineral binding agents, or of chipboards with inorganic binding agents and at least one externally placed folded component (10).

8. A composite panel according to claim 7, **characterized in that** when the first and second wall elements (4 or 5) are folded twice, the bending edges (11, 12) of two directly adjoining first and second wall elements (4, 5) extend in parallel to each other, and that the base area (3) and the respective second wall elements (5) are positioned parallel to each other to include between them a gap (18) which is filled with hardened pouring material (14).

9. A composite panel according to claim 7, **characterized in that** the bending-resistant non-metallic component (9) of the trough (2) is provided with passages (15, 16), which are externally covered by the folded component (10) and filled with the hardened pouring material (14).

10. A composite panel according to claim 7, **characterized in that** the folded component (10) is made of a metal foil.

11. A composite panel according to claim 7, **characterized in that** into the pouring material (14) is embedded a reinforcement, comprising metallic frame sections (20, 21) and a mesh grid (22) positioned in the frame opening, and that the reinforcement is also surrounded on all sides by the pouring material (14).

## Revendications

1. Procédé pour fabriquer une plaque composite polygonale (1) pour un double plancher ou un plancher creux disposé sur des montants, par remplissage d'une cuve résistante à la traction et agencée dans la région de la plaque (1) qui est soumise à des contraintes de traction, au moyen d'une composition de coulage minérale durcissable (14), caractérisé en ce que l'on procède comme suit :
a) pour réaliser la cuve (2), on utilise une plaque plane avec un composant résistant à la traction et résistant à la flexion (9) réalisé à partir d'une masse minérale durcissable, le cas échéant avec des produits de remplissage fibreux ou textiles choisis dans le groupe des fibres de verre, des fibres minérales, des fibres métalliques, des fibres organiques ou des inserts textiles, ou à partir d'un laminé formé d'une nappe de fibres ou d'une bande de tissu avec des liants minéraux, ou à partir de plaques agglomérées avec des liants inorganiques avec un composant flexible (10) qui forme une couche extérieure pliable,
b) on réalise à partir de cette plaque un morceau (8) à la dimension déployée de la cuve (2),
c) on ménage dans ce morceau (8) à l'intérieur du composant résistant à la flexion (9) et aux emplacements prévus pour les arêtes (11, 12) de la plaque, des encoches (6, 7) respectives en ligne droite et en forme de V avec un angle d'ouverture d'environ 90°, qui délimitent les uns des autres une région de fond (3) et plusieurs éléments de paroi (4, 5), qui partent du côté détourné par rapport à la couche extérieure pliable, et dont les lignes de sommet (6a, 7a) sont situées au voisinage immédiat de la couche extérieure repliable ininterrompue,
d) on replie les éléments de paroi (4, 5) délimités par les encoches (6, 7) autour des lignes de sommet (6a, 7a) pour former une cuve (2) avec une ouverture de coulée pour la composition de coulage minérale (14), et on fixe la cuve dans la condition repliée, et
e) on remplit la cuve (2) avec la composition de coulage minérale (14) et on laisse durcir la composition de coulage (14) tandis qu'elle se lie à la cuve (2).

2. Procédé selon la revendication 1, caractérisé en ce que l'on procède aux opérations suivantes :
a) on pourvoit la plaque et sur chaque côté de sa périphérie de deux éléments de paroi repliables (4, 5), parnu lesquels les éléments de paroi intérieurs (4) situés entre la région du fond (3) et les éléments de paroi (5) situés le plus à l'extérieur sont délimités au niveau de leurs côtés longs respectivement par des encoches parallèles (6, 7) qui sont à la même distance pour tous les éléments de paroi intérieurs (4), et
b) on replie les éléments de paroi intérieurs et extérieurs (4, 5), considérés par rapport à la section verticale de la cuve finie (2), sur chaque côté de la périphérie deux fois sur environ 90°, de sorte que la région du fond (3) et les éléments de paroi extérieurs (5) s'étendent parallèlement les uns aux autres, de sorte que les bords terminaux dirigés vers l'intérieur des éléments de paroi extérieurs délimitent une ouverture polygonale.

3. Procédé selon la revendication 1, caractérisé en ce que, avant leur réunion aux composants flexibles, on pourvoit les composants de la plaque qui résistent à la flexion et non métalliques (9) de traversées (15, 16) qui sont à nouveau refermées par la réunion avec les composants flexibles (10).

4. Procédé selon la revendication 1, caractérisé en ce que l'on étale une colle sur les parois des encoches (6, 7) avant le repliage des éléments de paroi (4, 5).

5. Procédé pour réaliser un plancher en utilisant une pluralité de plaques composites, qui ont été réalisées selon le procédé de la revendication (1) caractérisé en ce que l'on dispose une pluralité de cuves (2) non remplies suivant un réseau sur un sol, de préférence en interposant des éléments de support réglables en hauteur, le cas échéant on amène les cuves (2) à une hauteur régulière, et on remplit ensuite les cavités de toutes les cuves (2) in situ avec la composition de coulage (14), et on laisse durcir la composition de coulage (14).

6. Procédé selon la revendication 5, caractérisé en ce que l'on applique encore un enduit continu sur toutes les plaques composites (1) remplies avec la composition de coulage (14).

7. Plaque composite polygonale (1) pour des doubles planchers ou des planchers creux agencés sur des supports, comprenant une cuve (2) résistant à la traction et agencée dans la région de la plaque soumise à des contraintes de traction, comprenant un remplissage (14) en un produit de coulage minéral durcissable, la cuve étant composée d'une région de fond (3) et d'éléments de paroi (4, 5) formant un encadrement, dans laquelle :
a) les éléments de paroi (5, 6) sont repliés au moins une fois d'environ 90° (± 10°) par rapport à l'encadrement autour d'arêtes de pliage linéaires (11, 12) situées dans un composant replié (10) de la cuve, et
b) les éléments de paroi (4, 5) sont reliés au produit de coulage minéral (14),
caractérisée en ce que
c) la cuve (2) est constituée à partir d'un matériau composite qui est formé par un laminé comprenant au moins un composant (9) résistant à la traction et résistant à la flexion, formé d'une masse minérale durcissable, le cas échéant avec des produits de remplissage fibreux ou textiles du groupe comprenant les fibres de verte, les fibres minérales, les fibres métalliques, les fibres organiques ou les inserts textiles, ou à partir d'un laminé comprenant des nappes de fibres ou des bandes de textile avec des liants minéraux, ou à partir de plaques agglomérées comprenant des liants inorganiques et au moins un composant replié extérieur (10).

8. Plaque composite selon la revendication 7, caractérisée en ce que lors d'un pliage double du premier et du second élément de paroi (4, 5 respectivement), les arêtes de pliage (11, 12) de deux premier et second éléments de paroi (4, 5) dépendant directement l'un de l'autre s'étendent parallèlement l'une à l'autre, et en ce que la région du fond (3) et les seconds éléments de paroi respectifs (5) s'étendent parallèlement l'un à l'autre et enferment entre eux une fente (28) remplie d'un matériau de coulage durci (14).

9. Plaque composite selon la revendication 7, caractérisée en ce que le composant (9) non métallique et résistant à la flexion de la cuve (2) est pourvu de traversées (15, 16) qui sont recouvertes à l'extérieur par le composant replié (10) et qui sont remplies avec le produit de coulage durci (14).

10. Plaque composite selon la revendication 7, caractérisée en ce que le composant replié (10) est constitué d'une feuille métallique.

11. Plaque composite selon la revendication 7, caractérisée en ce qu'une armature, constituée de pièces de cadre métalliques (20, 21) et d'un grillage à mailles (22) situé dans l'ouverture du cadre, est noyée dans le produit de coulage (14), ladite armature étant entourée de tous côtés par le produit de coulage (14).
